# EUROPÄISCHE PATENTSCHRIFT

(11) **EP 1 325 876 B1**
(45) Veröffentlichungstag und Bekanntmachung des Hinweises auf die Patenterteilung: **09.02.2005**
(21) Anmeldenummer: 02027008.8
(22) Anmeldetag: 03.12.2002
(51) Int. Cl.: B65D 75/36, B65D 85/58, B65D 83/04

(54) **Verkaufs- und Vorratspackung für Zink/Luftzellen**
Sales and storage package for zinc/air batteries
Conditionnement pour la vente et le stockage de piles zinc/air

(30) Priorität: 19.12.2001 DE 20120503 U
(43) Veröffentlichungstag der Anmeldung: 09.07.2003
(73) Patentinhaber: VARTA Microbattery GmbH, 30419 Hannover (DE)
(72) Erfinder: Schein, Herbert, 86754 Munningen (DE); Krüger, Anja, 73479 Ellwangen (DE); Hewelt, Helmut, 73479 Ellwangen (DE); Hägele, Manfred, 73453 Abtsgmünd (DE); Bradler, Manfred, 73479 Ellwangen (DE); Stelzig, Heinrich, 73494 Rosenberg (DE)
(74) Vertreter: Patentanwälte Ruff, Wilhelm, Beier, Dauster & Partner

(56) Entgegenhaltungen:
- WO-A-01/87732
- DE-A- 3 417 371
- DE-A- 4 128 248
- DE-U- 7 810 653
- US-A- 2 971 638
- US-A- 4 015 708
- US-A- 4 270 659
- US-A- 4 953 700

## Beschreibung

### Anwendungsgebiet und Stand der Technik

Die Erfindung betrifft eine Verpackung für galvanische Zellen, insbesondere Zink/Luftzellen nach dem Oberbegriff des Anspruchs 1.

Der wachsende Verbrauch von Zink/Luftzellen in Knopfzellenform, insbesondere für Hörgeräte, macht zwangsläufig auch die Verpackung dieses Massenartikels zu einem wichtigen Faktor. Sie muß einerseits wirtschaftlich sein, andererseits auch ein ansprechendes Aussehen aufweisen, um das Kaufinteresse zu fördern.

In Anlehnung an die Tabletten-Verpackungen der Pharma-Industrie wurden für gasdichte Knopfzellen des wiederaufladbaren Ni/Cd-Systems oder der Primärsysteme Ag₂O/Zn und HgO/Zn Verpackungen eingeführt, die beispielsweise aus zwei ineinandergefügten Plastikschalen bestanden. Von denen war die eine Schale zur Aufnahme der Zellen in kreisförmig angeordnete Fächer aufgeteilt und konnte gegen die andere Schale gedreht werden derart, daß die Aufnahmefächer der Reihe nach mit einem Ausgabeauslaß in der anderen Schale zur Deckung gebracht wurden und die jeweilige Zelle entnommen werden konnte.

Bei Zink/Luftzellen stellt sich jedoch das besondere Problem, daß deren im Kathodenbecher befindliche Lufteinlassöffnungen bis zum Zeitpunkt der Ingebrauchnahme vor Luftzutritt und Feuchtigkeit geschützt werden müssen, d. h. die Zellen müssen in der Verpackung auch lagerfähig sein.

Ein entsprechendes Verpackungselement ist z. B. die im Dokument DE 3630926 A1 beschriebene Durchdrückpackung. Zwischen einer reißfesten, luftdichten und transparenten Kunststoff-Folie mit napfförmigen Ausprägungen und einer auf diese aufgesiegelten Aluminiumfolie sind die Zellen darin im ganzen vor der Umgebungsluft geschützt.

Die Druckschrift US-PS 4015708 offenbart als Verpackungselement für Zink/Luftzellen eine Faltschachtel. Diese enthält einen Träger aus Karton mit kreisförmigen Aussparungen zur Aufnahme der Knopfzellen, die mit ihrem Boden auf einer unterseitigen Folienabdeckung des Trägers aufgeklebt sind.

Eine weitere Ausgestaltung einer Verkaufsverpackung für Zink/Luftzellen ist dem Dokument DE 4128248 A1 zu entnehmen. Diese Druckschrift zeigt eine Verkaufs- und Vorratspackung für Zink/Luftzellen mit einem Träger, auf welchem die Zellen mit ihrem Boden, der mit Lufteintrittsöffnungen versehen ist, aufgeklebt sind. Dabei ist auf dem Träger eine Abdeckung aus durchsichtigem Kunststoff mit an die Zellenform im wesentlichen angepassten, napfförmigen Ausnehmungen befestigt. Die Zellen sind zum Gebrauch durch den Träger hindurchdrückbar. Auf dem Träger ist eine weitere Folie befestigt, die sich in die Bereiche des Trägers erstreckt. Die Zellen sind durch die Folie durchdrückbar und sie ist zumindest dort mit einer Klebeschicht versehen, an der die Zellen mit ihrem Boden haften, die jedoch nach dem Durchdrücken und Abziehen der Zellen am Träger verbleibt.

Die WO 01/87732 A1 offenbart eine Verpackung für galvanische Zellen, die im wesentlichen die Merkmale des Oberbegriffs des Anspruchs 1 der vorliegenden Erfindung wiedergibt. Die Problemstellung, wie die dort vorgesehene Drehkulisse zur Entnahme von Knopfzellen in bezug auf die Entnahmeöffnung positioniert werden kann, ist dort nicht angesprochen.

### Aufgabe und Lösung

Der Erfindung liegt die Aufgabe zugrunde, eine Verpackung der eingangs genannten Art weiter zu verbessern und sie so zu gestalten, dass die Verpackung zur Entnahme von Zellen leicht handhabbar ist.

Diese Aufgabe wird erfindungsgemäß durch eine Verpackung mit den Merkmalen des Anspruchs 1 gelöst. In den Unteransprüchen sind vorteilhafte sowie bevorzugte Ausgestaltungen der Erfindung angegeben. Sie werden im folgenden näher erläutert. Der Wortlaut der Ansprüche wird durch ausdrückliche Bezugnahme zum Inhalt der Beschreibung gemacht.

Die Verpackung ist besonders vorteilhaft dazu ausgebildet, als Verkaufsoder Vorratspackung zu dienen. Sie kann für grundsätzlich zahlreiche Arten von galvanischen Zellen ausgebildet sein. Bevorzugt ist sie für Zink/Luftzellen oder Knopfzellen ausgebildet. Für diese sind einige der zuvor genannten Besonderheiten zu beachten. Diese Besonderheiten können mit möglichen Ausbildungen der Erfindung besonders vorteilhaft erreicht werden.

Der Träger sowie die Abdeckung können ein Flachmaterial sein. Hier bieten sich Kunststoffe ebenso wie besonders vorteilhaft ein Kartonmaterial an. Die Drehkulisse ist zwar bevorzugt transparent, damit die Zellen sichtbar sind und beispielsweise technische Angaben lesbar sind. Allerdings kann sie auch aus nichttransparentem Material bestehen, was eine einfachere Ausbildung ermöglichen oder andere Gründe haben kann.

Der Gegenstand der Erfindung wird im folgenden anhand der Figuren näher erläutert, welche ein Ausführungsbeispiel der Erfindung zeigen:
- Figuren 1 bis 4: zeigen Aufbau und den Ablauf des Zusammenbaus einer erfindungsgemäßen Verpackung und
- Figur 5: zeigt die erfindungsgemäße Verpackung von hinten.

### Detaillierte Beschreibung des Ausführungsbeispiels

Die Verpackung in Figur 1 besteht aus einem Trägerkarton 1 und einem Deckkarton 2 sowie einer Drehkulisse 3 aus transparentem Material. Die Drehkulisse 3 besitzt Ausformungen 4, die den aufzunehmenden Knopfzellen entsprechen, beispielsweise für sechs Zellen. Eine entsprechende Knopfzelle 5 mit einem Etikett 6, durch welches Luftzutritt vor Gebrauch der Zelle verhindert werden kann, ist der Figur 1 ebenfalls zu entnehmen.

Der Deckkarton 2 besitzt eine zentrale Öffnung 7 für die Drehkulisse 3. Der Trägerkarton 1 besitzt eine Öffnung 8, die aus Figur 5 hervorgeht. Die Drehkulisse 3 ist entsprechend den Figuren 2 bis 4, die den Ablauf des Zusammenbaus darstellen, drehbar zwischen Deckkarton 2 und Trägerkarton 1 gelagert. Diese beiden Bestandteile sind miteinander verklebt oder versiegelt, sodass keine Knopfzelle 5 ohne Zerstörung der Verpackung aus der Drehkulisse 3 entnommen werden kann. In die Öffnung 8 am Trägerkarton 1 greift ein in der Mitte der Drehkulisse 3 angeformter Vorsprung ein. Dies bildet das Drehlager.

In Figur 5 ist dargestellt, wie am Trägerkarton 1 eine herausklappbare Lasche 9 vorgesehen ist. Eine Entnahme einer einzelnen Zelle ist nur durch das Öffnen der herausklappbaren Lasche 9 möglich. Sie ist zum Wiederverschließen in einen Schlitz 10 als Einstecksicherung einsteckbar, der im Deckkarton 2 vorgesehen ist. Über der Lasche 9 ist ein Etikett 13 angebracht, welches beim ersten Gebrauch bzw. der ersten Entnahme einer Knopfzelle 5 zerstört wird und damit eine Garantie für die Originalität der Verpackung liefert.

Für die Handhabung der erfindungsgemäßen Vorrichtung ist es besonders vorteilhaft, dass der Deckkarton 2 am Umfang der Öffnung 7 mit in die Öffnung ragenden Vorsprüngen 12 versehen ist. Jeweils zwei derartige Vorsprünge sind in einem Abstand voneinander angeordnet, der etwa dem oberen Abschnitt einer Zellenaufnahme 4 in der Drehkulisse 3 entspricht. Am Umfang der Öffnung 7 sind mehrere, beispielsweise sechs, Paare solcher Vorsprünge angeordnet. Durch diese Vorsprünge wird beim Drehen der Drehkulisse 3 jeweils eine gezielte Zellenentnahmeposition vorgegeben. Diese ist an der Vorderseite der Verpackung auch durch die Vorsprünge 12 visuell erkennbar.

Die neue Verkaufspackung ermöglicht eine unkomplizierte und stets sachgerechte Entnahme der Knopfzellen ohne Kraftaufwand. Einzelne Knopfzellen können aus der Verpackung nicht herausfallen oder unbemerkt entnommen werden. Die Drehkulisse ist zur Entnahme von Knopfzellen leicht in die richtige Position zu bringen. Die dazu vorgesehenen Einrastvorsprünge sind auf der Verpackungsvorderseite gut erkennbar. Durch das Sicherheitsetikett auf der Rückseite der Verpackung wird die Unversehrtheit des Produkts gewährleistet, da leicht erkennbar ist, ob die Spendelasche bereits geöffnet wurde.

## Patentansprüche

1. Verpackung für galvanische Zellen mit einer auf einem Träger angeordneten Drehkulisse, insbesondere aus transparentem Material, wobei die Drehkulisse Ausformungen (4) für mehrere Zellen (5) besitzt, und mit einer Öffnung im Träger zur Entnahme einzelner Zellen aus der Drehkulisse, wobei die Drehkulisse (3) zwischen einem Träger (1) und einer Abdeckung (2), die miteinander verklebt oder versiegelt sind, drehbar angeordnet ist, und die Abdeckung (2) eine Öffnung (7) für die Drehkulisse (3) und der Träger (1) eine verschließbare Lasche (9) besitzt, durch welche einzelne Zellen aus der Drehkulisse (3) entnehmbar sind, **dadurch gekennzeichnet, dass** die Abdeckung (2) am Umfang der Öffnung (7) mit mehreren in die Öffnung ragenden Paaren von Vorsprüngen (12) versehen ist, wobei jeweils zwei der Vorsprünge (12) in einem Abstand voneinander angeordnet sind, der etwa dem oberen Abschnitt der Ausformung (4) für die Zellenaufnahme in der Drehkulisse (3) entspricht.

2. Verpackung nach Anspruch 1, **dadurch gekennzeichnet, dass** die galvanischen Zellen Zink/Luftzellen (5) sind, vorzugsweise mit einem Etikett (6) auf den Zink/Luftzellen zur Verhinderung von Luftzutritt vor Gebrauch.

3. Verpackung nach Anspruch 1 oder Anspruch 2, **dadurch gekennzeichnet, dass** sie eine Verkaufs- oder Vorratspackung ist.

4. Verpackung nach einem der vorhergehenden Ansprüche, **dadurch gekennzeichnet, dass** die Lasche (9) zum Wiederverschließen in einen Schlitz (10) als Einstecksicherung einsteckbar ist, wobei der Schlitz (10) in der Abdeckung (2) vorgesehen ist.

5. Verpackung nach einem der vorhergehenden Ansprüche, **dadurch gekennzeichnet, dass** der Träger (1) und/oder die Abdeckung (2) im wesentlichen flach sind, wobei sie vorzugsweise aus einem Karton bestehen.

6. Verpackung nach einem der vorhergehenden Ansprüche, **dadurch gekennzeichnet, dass** über der Lasche (9) eine Sicherungsabdeckung, insbesondere ein Etikett (13), angebracht ist, welche beim ersten Gebrauch bzw. der ersten Entnahme einer Zelle (5) zerstört wird.

## Claims

1. A packaging for galvanic cells having a rotatable insert arranged on a carrier, particularly made from transparent material, where the rotatable insert has blisters (4) for accommodating several cells (5)and the carrier has an opening for withdrawing individual cells from the rotatable insert, wherein the rotatable insert (3) is arranged between a carrier (1) and a cover (2), which are cemented or sealed together, such that it is free to rotate, where the cover (2) has an opening (7) for accommodating the rotatable insert (3) and the carrier (1) has a securable tab (9) that allows withdrawing individual cells from the rotatable insert (3), **characterized in that** the cover (2) has several pairs of protrusions (12) arranged around the circumference of the opening (7) that protrude into the opening, where spacing between paired adjacent protrusions (12) roughly corresponds to the width of the outer end of blister (4) for accommodating cells in the rotatable insert (3).

2. A packaging according to claim 1, **characterized in that** the galvanic cells are zinc-air cells (5), in particular with a label (6) applied to the zinc-air cells in order to prevent air entering the cell prior to its being placed in service.

3. A packaging according to claim 1 or claim 2, **characterized in that** is a sale or storage packaging.

4. A packaging according to one of the preceding claims, **characterized in that** tab (9) may be inserted into a slot (10) in order to resecure it, where the slot (10) is provided in the cover (2).

5. A packaging according to one of the preceding claims **characterized in that** the carrier (1) and/or cover (2) are essentially planar, wherein preferably the carrier and/or cover consist of cardboard.

6. A packaging according to one of the preceding claims, **characterized in that** a security seal, in particular a label (13) that will be destroyed the first time the tab is used or a cell (5) is withdrawn from the packaging, is applied to the tab (9).

## Revendications

1. Emballage de piles galvaniques comprenant une glissière rotative disposée sur un support, notamment en matériau transparent, la glissière rotative présentant des formations (4) pour plusieurs piles (5), et comprenant une ouverture dans le support pour prélever des piles individuelles hors de la glissière rotative, la glissière rotative (3) étant disposée de manière à pouvoir tourner entre un support (1) et un couvercle (2) qui sont collés ou scellés ensemble, et le couvercle (2) possédant une ouverture (7) pour la glissière rotative (3) et le support (1) possédant une patte (9) susceptible d'être fermée, permettant de retirer des piles séparément hors de la glissière rotative (3), **caractérisé en ce que** le couvercle (2) est pourvu sur la périphérie de l'ouverture (7) de plusieurs paires de saillies (12) saillant dans l'ouverture, deux des saillies (12) étant à chaque fois disposées à une distance l'une de l'autre qui correspond approximativement à la portion supérieure de la formation (4) pour la réception des piles dans la glissière rotative (3).

2. Emballage selon la revendication 1, **caractérisé en ce que** les piles galvaniques sont des piles zinc/air (5), de préférence avec une étiquette (6) sur les piles zinc/air afin d'empêcher l'entrée d'air avant l'utilisation.

3. Emballage selon la revendication 1 ou la revendication 2, **caractérisé en ce qu'**il s'agit d'un emballage pour la vente ou le stockage.

4. Emballage selon l'une quelconque des revendications précédentes, **caractérisé en ce que** la patte (9) peut être enfoncée sous forme de fixation d'insertion dans une fente (10) en vue d'être refermée, la fente (10) étant prévue dans le couvercle (2).

5. Emballage selon l'une quelconque des revendications précédentes, **caractérisé en ce que** le support (1) et/ou le couvercle (2) sont essentiellement plats et se composent de préférence de carton.

6. Emballage selon l'une quelconque des revendications précédentes, **caractérisé en ce que** l'on place sur la patte (9) un couvercle de fixation, notamment une étiquette (13) qui est détruite lors de la première utilisation ou du premier retrait d'une pile (5).
